# EUROPÄISCHE PATENTSCHRIFT

(11) **EP 1 312 138 B1**
(45) Veröffentlichungstag und Bekanntmachung des Hinweises auf die Patenterteilung: **08.06.2005**
(21) Anmeldenummer: 01962604.3
(22) Anmeldetag: 03.08.2001
(51) Int. Cl.: H01R 4/24, H01R 9/24

(54) **ELEKTRISCHES GERÄT MIT VERBINDER FÜR EINEN DURCHSCHLEIF-LEITER**
ELECTRICAL UNIT WITH A CONNECTOR FOR A LOOP THROUGH CONDUCTOR
APPAREIL ELECTRIQUE COMPRENANT UN RACCORD POUR CONDUCTEUR DE BOUCLAGE

(30) Priorität: 16.08.2000 DE 10039961
(43) Veröffentlichungstag der Anmeldung: 21.05.2003
(73) Patentinhaber: SIEMENS AKTIENGESELLSCHAFT, 80333 München (DE)
(72) Erfinder: BRANDL, Wolfgang, 92224 Amberg (DE); DONHAUSER, Peter, 92224 Amberg (DE); FISCHER, Alfred, 92421 Schwandorf (DE); NIEBLER, Ludwig, 93164 Laaber (DE)
(86) Internationale Anmeldenummer: PCT/DE2001/002973
(87) Internationale Veröffentlichungsnummer: WO 2002/015336

(56) Entgegenhaltungen:
- FR-A- 2 786 611
- US-A- 4 062 616
- US-A- 4 950 169
- US-A- 4 969 839
- US-A- 5 277 616

## Beschreibung

Die vorliegende Erfindung betrifft ein elektrisches Gerät mit einer Montageeinrichtung zum Befestigen des Geräts an einem Tragelement, z. B. einer Tragschiene.

Derartige Geräte sind, z. B. in Form von Schützen, Relais, Leistungsschaltern, Feldbusgeräten und anderen mehr, allgemein bekannt.

Ferner sind allgemein bekannt sogenannte Schneidklemmen, mittels derer Leiter ohne vorheriges Entfernen der Leiterisolierung klemmbar sind.

Ein typischer Nachteil von Schneidklemmen ist, dass sie relativ groß bauen und in der Regel nur ein einzelnes Leitereade oder zwei Leiterenden aufnehmen können. Wenn elektrische Geräte mit Schneidklemmen versehen werden, muss daher entweder auf eine durchgehende Verdrahtung verzichtet werden oder ein relativ großes Bauvolumen in Kauf genommen werden, da zwei - bereits für sich gesehen relativ große - Schneidklemmeinrichtungen, nämlich je eine zum Zu- und Abführen der Verdrahtung, erforderlich sind. Aus diesem Grund werden elektrische Geräte auch heute in der Mehrzahl mit vergleichsweise kompakten Schraub- oder Zugfederklemmen ausgestattet.

Aus der US-A-4,062,616 ist ein Kabelverbinder für ein Flachbandkabel bekannt, der eine Schneidklemmeinrichtung aufweist, wobei die Schneidklemmeinrichtung eine Vielzahl von Schneidklemmen und ein Halteelement aufweist. Die Schneidklemmen und das Halteelement sind relativ zueinander bewegbar. In einer relativen Öffnungsstellung von Schneidklemmen und Halteelement ist ein Flachbandkabel in die Schneidklemmeinrichtung einführbar und durch Überführen in eine Schließstellung klemmbar. Das Flachbandkabel ist durch das Halteelement durchschleifbar.

Aus der US-A-4,950,169 ist ein Kabelverbinder für elektronische Einrichtungen bekannt, der intern eine elektrische Beschaltung aufweist, mittels derer die Pinbelegung bestimmt wird. Bei diesem Kabelverbinder werden die Leiter über Schraubverbindungen an die Schaltung angeschlossen.

Aus der US-A-4,969,839 ist ein elektrischer Leistungsverbinder bekannt. Dieser Verbinder weist eine Schneidklemmeinrichtung auf, die mehrere Schneidklemmen und ein gemeinsames Halteelement aufweist. Die Schneidklemmen und das Halteelement sind relativ zueinander bewegbar. In das Halteelement eingeführte Leiter sind durch eine Relativbewegung von Halteelement und Schneidklemmen klemmbar. Das Halteelement weist seitlich offene Einlegenuten für den Leiter auf.

Aus der EP 0 921 592 A2 ist ein Steckverbinder für elektrische Leiter bekannt. Dieser Steckverbinder weist eine Schneidklemmeinrichtung mit einer Schneidklemme und einem Halteelement auf. Die Schneidklemme und das Halteelement sind relativ zueinander bewegbar. In einer relativen Öffnungsstellung von Schneidklemme und Halteelement ist ein Leiter einführbar und durch Überführen in eine Schließstellung klemmbar. Der Leiter ist durch das Halteelement durchschleifbar. Das Halteelement weist hierzu eine seitlich offene, gerade, durchgehende Einlegenut für den Halter auf.

Die Aufgabe der vorliegenden Erfindung besteht darin, ein elektrisches Gerät zu schaffen, bei dem trotz Verwendung der Schneidklemmtechnik mit relativ geringem Volumenverbrauch eine durchgehende Verdrahtung erreichbar ist. Dabei soll die Durchschleifbarkeit des Leiters durch das Halteelement auf einfache Weise erreichbar sein.

Hierzu weist das elektrische Gerät folgende Merkmale auf:
- Es weist eine Montageeinrichtung zum Befestigen des Geräts an einem Tragelement, z. B.. einer Tragschiene, auf.
- Es weist mindestens eine Schneidklemmeinrichtung mit einer Schneidklemme und einem Halteelement auf.
- Die Schneidklemme und das Halteelement sind relativ zueinander bewegbar.
- Bei an dem Tragelement befestigtem Gerät ist in das Halteelement in einer relativen Öffnungsstellung von Schneidklemme und Halteelement ein Leiter einführbar und durch Überführen in eine Schließstellung klemmbar.
- Das Halteelement ist derart ausgebildet, dass der Leiter durch das Halteelement durchschleifbar ist.
- Das Halteelement weist eine seitlich offene, durchgehende Einlegenut für den Leiter auf.
- Die Einlegenut weist einen gekrümmten Abschnitt auf.

Bei dem erfindungsgemäßen elektrischen Gerät ist also ein Leiter, der gleichzeitig der zuführende und der abführende Leiter ist, in einer einzigen Schneidklemme am montierten elektrischen Gerät klemmbar.

Der Aufbau des elektrischen Geräts ist besonders einfach, wenn die Schneidklemme im elektrischen Gerät fest angeordnet ist und das Halteelement als im elektrischen Gerät bewegbares Schließelement ausgebildet ist.

Wenn die Einlegenut auch einen geraden Abschnitt aufweist und von der Einlegenut ein mit dem geraden Abschnitt fluchtendes Sackloch abzweigt, ist auf einfache Weise auch ein abgelängter Leiter in der Schneidklemmeinrichtung klemmbar.

Wenn der Leiter eine Leiterachse aufweist und die Schneidklemme und das Halteelement beim Überführen von der Öffnungsin die Schließstellung eine Relativbewegung in einer die Leiterachse enthaltenden Ebene ausführen, ergibt sich eine besonders einfache konstruktive Gestaltung des elektrischen Geräts.

Prinzipiell ist die Zahl der Schneidklemmeinrichtungen beliebig. In der Regel wird das elektrische Gerät aber mehrere Schneidklemmeinrichtungen aufweisen, die nebeneinander und/oder einander gegenüberliegend angeordnet sind.

Ein elektrisches Gerät mit einer Montageeinrichtung, die mehrere Schneidklemmeinrichtungen benötigt, ist beispielsweise ein elektromagnetisches Schaltgerät, insbesondere ein Schütz.

Weitere Vorteile und Einzelheiten ergeben sich aus der nachfolgenden Beschreibung eines Ausführungsbeispiels. Dabei zeigen in Prinzipdarstellung
- FIG 1: ein montiertes elektrisches Gerät von der Seite,
- FIG 2: das elektrische Gerät von FIG 1 in der Perspektive,
- FIG 3: eine Schneidklemmeinrichtung und
- FIG 4: ein Paar von Schneidklemmeinrichtungen.

Gemäß FIG 1 ist ein elektrisches Gerät mittels einer Montageeinrichtung mit einer Montageseite 1 an einem Tragelement 2 befestigbar. Das Tragelement 2 ist gemäß FIG 1 als Tragschiene ausgebildet. Die Montageeinrichtung umfasst ein Hakelement 3 und einen federbelasteten Riegel 4, so dass das elektrische Gerät auf die Tragschiene 2 aufschnappbar ist.

Das elektrische Gerät kann prinzipiell beliebiger Natur sein. Gemäß Ausführungsbeispiel ist es als elektromagnetisches Schaltgerät, z. B. als Schütz ausgebildet. In FIG 1 ist dies durch einen symbolisch dargestellten (Vakuum-)Kontakt 5 angedeutet.

Gemäß FIG 2 sind an einer der Montageseite 1 gegenüberliegenden Bedienseite 6 zwei Reihen von Schneidklemmeinrichtungen 7 angeordnet. Innerhalb der Reihen sind die Schneidklemmeinrichtungen 7 nebeneinander angeordnet, die Reihen selbst sind einander gegenüberliegend angeordnet. Die Schneidklemmeinrichtungen 7 sind untereinander alle gleich ausgebildet.

Nachfolgend wird daher in Verbindung mit FIG 3 nur eine der Schneidklemmeinrichtungen 7 näher beschrieben.

Gemäß FIG 3 besteht jede Schneidklemmeinrichtung 7 aus einer Schneidklemme 8 und einem Halteelement 9. Gemäß FIG 3 ist die Schneidklemme 8 im elektrischen Gerät fest angeordnet. Das Halteelement 9 hingegen ist im elektrischen Gerät bewegbar. Es ist also als bewegbares Schließelement 9 ausgebildet. Prinzipiell könnte aber auch das Halteelement 9 unbeweglich und die Schneidklemme 8 bewegbar sein.

Das Schließelement 9 ist bezüglich der Schneidklemme 8 zwischen einer Öffnungsstellung und einer Schließstellung bewegbar. Dargestellt ist in FIG 3 die Öffnungsstellung. Durch Verschwenken eines geeigneten Bedienwerkzeugs 10, gemäß Ausführungsbeispiel eines Schraubendrehers 10, in Richtung eines Pfeils A ist das Schließelement 9 in die Schließstellung überführbar. Durch Zurückverschwenken des Bedienwerkzeugs 10 ist das Schließelement 9 wieder in die Öffnungsstellung rücküberführbar.

Aufgrund der Anordnung der Schneidklemmeinrichtungen 7 an der Bedienseite 6 ist das Überführen des Schließelements 9 von der Öffnungs- in die Schließstellung bzw. zurück auch bei an dem Tragelement 2 befestigtem elektrischen Gerät möglich.

Das Schließelement 9 weist eine seitlich offene, durchgehende Einlegenut 11 für einen Leiter 12 auf. Wenn sich das Schließelement 9 in der Öffnungsstellung befindet, kann der Leiter 12 in die Einlegenut 11 eingelegt werden. Durch das Überführen in die Schließstellung wird der Leiter 12 dann geklemmt.

In der Regel wird in das Schließelement 9 ein einadriger Leiter 12 (massiv oder Litze) eingelegt. Es können aber auch zwei Leiter 12 in das Schließelement 9 einlegbar sein.

Aufgrund der Eigenschaft, dass die Einlegenut 11 durchgehend ist, ist der Leiter 12 durch das Schließelement 9 durchschleifbar. Es ist also möglich, einerseits den Leiter 12 mit dem elektrischen Gerät zu verbinden und andererseits den Leiter 12 zu einem anderen Anschluss weiterzuführen. Ein Ablängen des Leiters 12 ist in diesem Fall nicht erforderlich.

Die Einlegenut 11 weist einen geraden Abschnitt 13 und einen gekrümmten Abschnitt 14 auf. Dadurch ist eine kompakte Ausbildung des elektrischen Geräts trotz Durchschleifbarkeit des Leiters 12 erreichbar. Von der Einlegenut 11 zweigt ferner ein Sackloch 15 ab, das mit dem geraden Abschnitt 13 fluchtet. Es ist daher auf einfache und sichere Weise auch möglich, den Leiter 12 abgelängt in den geraden Abschnitt 13 und von dort weiter in das Sackloch 15 einzuführen und so den Leiter 12 mit dem elektrischen Gerät zu kontaktieren, ohne ihn zu einem weiteren Gerät weiterzuschleifen.

Der Leiter 12 weist eine - in FIG 3 - gestrichelt dargestellte Leiterachse 16 auf. Die Leiterachse 16 definiert - nämlich bei gerader Führung des Leiters 12 - zumindest eine Achse, bei gekrümmter Führung des Leiters 12 sogar eine Ebene. Das Schließelement 9 wird beim Überführen von der Öffnungs- in die Schließebene ebenfalls in einer Ebene bewegt. Gemäß FIG 3 fällt die Bewegungsebene des Schließelements 9 mit der durch die Leiterachse 16 definierten Ebene zusammen. Zumindest enthält die Bewegungsebene aber die Leiterachse 16.

FIG 4 zeigt zwei der gemäß FIG 2 einander gegenüberliegenden Schneidklemmeinrichtungen 7. Bei der so gebildeten Doppelschneidklemmeinrichtung sind die beiden Schneidklemmen 8 direkt miteinander verbunden. Eine derartige direkte Verbindung ist beispielsweise zum Weiterverbinden eines Erdepotentials bei Schützen oder anderen elektromagnetischen Schaltgeräten sinnvoll. Auch bei Reihenklemmen ist ein derartiges direktes Durchverbinden sinnvoll.

Gemäß FIG 4 sind in den beiden Schneidklemmeinrichtungen 7 abgelängte Leiter 12 in die geraden Abschnitte 13 der Einlegenuten 11 und in die Sacklöcher 15 eingeführt. Gemäß FIG 4 wird also nur eine elektrische Verbindung von dem einen Leiter 12 zum anderen Leiter 12 hergestellt. Prinzipiell ist es aber auch möglich, einen oder sogar beide Leiter 12 unabgelängt durchzuschleifen. Es ist also beispielsweise möglich, eine Leitung an die linke der beiden in FIG 4 dargestellten Schneidklemmeinrichtungen 7 heran- und von dort weiter zu einem weiteren Gerät zu führen und gleichzeitig von der rechten der beiden in FIG 4 dargestellten Schneidklemmeinrichtungen 7 mit den beiden Strängen des rechten Leiters 12 zwei Abgänge zu weiteren Einrichtungen zu schaffen.

Mit dem erfindungsgemäßen elektrischen Gerät ist eine Vielzahl von Vorteilen erreichbar. So ist beispielsweise nur eine Klemmstelle für die Punkt-zu-Punkt-Verbindung erforderlich. Nachrüstbare Erweiterungsklemmen sind nicht erforderlich. Auch ist ein Ablängen des durchgeschleiften Leiters 12 nicht erforderlich. Darüber hinaus ergibt sich in der durchgeschleiften Leitung kein Spannungsabfall durch Übergangswiderstände.

## Patentansprüche

1. Elektrisches Gerät mit einer Montageeinrichtung (3, 4) zum Befestigen des Geräts an einem Tragelement (2), z. B. einer Tragschiene (2), und mindestens einer Schheidklemmeinrichtung (7) mit einer Schneidklemme (8) und einem Halteelement (9),
- wobei die Schneidklemme (8) und das Halteelement (9) relativ zueinander bewegbar sind,
- wobei bei an dem Tragelement (2) befestigtem Gerät in das Halteelement (9) in einer relativen Öffnungsstellung von Schneidklemme (8) und Halteelement (9) ein Leiter (12) einführbar ist und durch Überführen in eine Schließstellung klemmbar ist,
- wobei das Halteelement (9) derart ausgebildet ist, dass der Leiter (12) durch das Halteelement (9) durchschleifbar ist,
- wobei das Halteelement (9) eine seitlich offene, durchgehende Einlegenut (11) für den Leiter (12) aufweist und
- wobei die Einlegenut (11) einen gekrümmten Abschnitt (14) aufweist.

2. Elektrisches Gerät nach Anspruch 1,
**dadurch gekennzeichnet,**
**dass** die Schneidklemme (8) im elektrischen Gerät fest angeordnet ist und dass das Halteelement (9) als im elektrischen Gerät bewegbares Schließelement (9) ausgebildet ist.

3. Elektrisches Gerät nach Anspruch 1 oder 2,
**dadurch gekennzeichnet,**
**dass** die Einlegenut (11) auch einen geraden Abschnitt (13) aufweist.

4. Elektrisches Gerät nach Anspruch 3,
**dadurch gekennzeichnet,**
**dass** von der Einlegenut (11) ein mit dem geraden Abschnitt (13) fluchtendes Sackloch (15) abzweigt.

5. Elektrisches Gerät nach einem der obigen Ansprüche,
**dadurch gekennzeichnet,**
**dass** der Leiter (12) eine Leiterachse (16) aufweist und dass die Schneidklemme (8) und das Halteelement (9) beim Überführen von der Öffnungs- in die Schließstellung eine Relativbewegung in einer die Leiterachse (16) enthaltenden Ebene ausführen.

6. Elektrisches Gerät nach einem der obigen Ansprüche,
**dadurch gekennzeichnet,**
**dass** es mindestens eine weitere Schneidklemmeinrichtung (7) aufweist.

7. Elektrisches Gerät nach Anspruch 6,
**dadurch gekennzeichnet,**
**dass** die Schneidklemmeinrichtungen (7) nebeneinander angeordnet sind.

8. Elektrisches Gerät nach Anspruch 6 oder 7,
**dadurch gekennzeichnet,**
**dass** die Schneidklemmeinrichtungen (7) einander gegenüberliegend angeordnet sind.

9. Elektrisches Gerät nach einem der obigen Ansprüche,
**dadurch gekennzeichnet,**
**dass** es als elektromagnetisches Schaltgerät, insbesondere als Schütz, ausgebildet ist.

## Claims

1. Electrical device with a mounting device (3, 4) for fastening the device to a supporting element (2), e.g. to a mounting rail (2), and at least one insulation displacement terminal device (7) with an insulation displacement terminal (8) and a holding element (9),
- the insulation displacement terminal (8) and the holding element (9) being able to move in relation to one another,
- it being possible, when the device is fastened to the supporting element (2), to insert a conductor (12) into the holding element (9) in a relative open position of insulation displacement terminal (8) and holding element (9) and to clamp it be moving it to a closed position
- the holding element (9) being designed in such a way that the conductor (12) can be looped through the holding element (9),
- the holding element (9) having a laterally open, continuous insertion slot (11) for the conductor (12), and
- the insertion slot (11) having a curved section (14).

2. Electrical device according to Claim 1,
**characterised in that**
the insulation displacement terminal (8) is arranged so as to be fixed in the electrical device and **in that** the holding element (9) is a movable closing element (9) in the electrical unit.

3. Electrical device according to Claim 1 or 2
**characterised in that**
the insertion slot (11) also has a straight section (13).

4. Electrical device according to Claim 3,
**characterised in that**
a blind hold (15) in line with the straight section (13) branches off from the insertion slot (11).

5. Electrical device according to one of the preceding claims,
**characterised in that**
the conductor (12) has a conductor axis (16) and **in that** the insulation displacement terminal (8) and the holding element (9) execute a relative movement in a plane containing the conductor axis (16) when moving it from the open into the closed position.

6. Electrical device according to one of the preceding claims,
**characterised in that**
said device has at least one further insulation displacement terminal device (7).

7. Electrical device according to Claim 6,
**characterised in that**
the insulation displacement terminal devices (7) are arranged next to one another.

8. Electrical device according to Claim 6 or 7,
**characterised in that**
the insulation displacement terminal devices (7) are arranged opposite one another.

9. Electrical device according to one of the preceding claims,
**characterised in that**
said device is an electromagnetic switching device, in particular as a contactor.

## Revendications

1. Appareil électrique, ayant un dispositif de montage (3, 4), pour fixer l'appareil à un élément porteur (2), par exemple à un profilé support (2) et au moins un dispositif de borne guillotine (7), ayant une borne guillotine (8) et un élément de retenue (9),
- la borne guillotine (8) et l'élément de retenue (9) étant mobiles l'un par rapport à l'autre,
- un conducteur (12) pouvant être introduit, dans le cas d'un appareil, fixé à l'élément porteur (2), dans l'élément de retenue (9), dans une position d'ouverture relative de la borne guillotine (8) et de l'élément de retenue (9) et être serré par transfert en une position de fermeture,
- l'élément de retenue (9) étant constitué, de telle sorte que le conducteur (12) peut être mis en boucle par le biais de l'élément de retenue (9),
- l'élément de retenue (9) ayant une gorge d'insertion continue, ouverte latéralement (11), pour le conducteur et
- la gorge d'insertion (11) ayant un tronçon cintré (14).

2. Appareil électrique selon la revendication 1, **caractérisé en ce que** la borne guillotine (8) est disposée à demeure dans l'appareil électrique et que l'élément de retenue (9) est constitué en tant qu'élément de fermeture (9), mobile dans l'appareil électrique.

3. Appareil électrique selon la revendication 1 ou 2, **caractérisé en ce que** la gorge de retenue (11) a aussi un tronçon droit (13).

4. Appareil électrique selon la revendication 3, **caractérisé en ce qu'**un trou borgne (15), aligné avec le tronçon droit (13), bifurque depuis la gorge d'insertion (11).

5. Appareil électrique selon l'une des revendications ci-dessus, **caractérisé en ce que** le conducteur (12) présente un axe de conducteur (16) et que la borne guillotine (8) et l'élément de retenue (9) exécutent, lors du transfert de la position d'ouverture en position de fermeture, un mouvement relatif dans un plan, contenant l'axe de conducteur (16).

6. Appareil électrique selon l'une des revendications ci-dessus, **caractérisé en ce qu'**il a au moins un autre dispositif de borne guillotine (7).

7. Appareil électrique selon la revendication 6, **caractérisé en ce que** les dispositifs de bornes guillotines (7) sont disposés les uns à côté des autres.

8. Appareil électrique selon la revendication 6 ou 7, **caractérisé en ce que** les dispositifs de bornes guillotines (7) sont disposés l'un en face de l'autre.

9. Appareil électrique selon l'une des revendications ci-dessus, **caractérisé en ce qu'**il est constitué en tant qu'appareil de coupure électromagnétique, en particulier en tant que contacteur.
